# EUROPÄISCHE PATENTSCHRIFT

(11) **EP 0 278 359 B1**
(45) Veröffentlichungstag und Bekanntmachung des Hinweises auf die Patenterteilung: **29.01.1992**
(21) Anmeldenummer: 88101421.1
(22) Anmeldetag: 02.02.1988
(51) Int. Cl.: E05B 47/04

(54) **Elektromagnetisch gesteuerter Tueroeffner**
Electromagnetically controlled door opener
Gâche commandée électromagnétiquement

(30) Priorität: 09.02.1987 DE 3703909
(43) Veröffentlichungstag der Anmeldung: 17.08.1988
(73) Patentinhaber: Mauer GmbH, D-42579 Heiligenhaus (DE)
(72) Erfinder: Mauer, Günter, D-5628 Heiligenhaus (DE)
(74) Vertreter: Götz, Friedrich, Dipl.-Phys.

(56) Entgegenhaltungen:
- DE-B- 2 116 637
- DE-U- 1 969 945

## Beschreibung

### Technisches Gebiet

Die Erfindung betrifft einen elektromagnetisch gesteuerten Türöffner für Zugangstüren gemäß dem Oberbegriff des Anspruchs 1.

### Stand der Technik

Bei einem bekannten elektromagnetischen Türöffner (DE-B-2 116 637) trägt die Schwenkfalle eine Anschlagnase, die einen einarmigen Sperrhebel antreibt. Das Ende dieses Hebels ruht auf der Schneide eines Verriegelungshebels, der über einen StOßstift mit einem langgestreckten Magnetanker verbunden ist. Dieser Anker wird durch die Kraft einer Feder in der Ruhelage gehalten, in der der Verriegelungshebel den Sperrhebel festhält. Der Elektromagnet weist eine langgestreckte Spule auf, die den Anker und einen Magnetkern umschließt. Wenn die Spule mit Wechselstrom kleiner Spannung erregt wird, zieht der Magnetkern unter Leistung von Hubarbeit den federbelasteten Anker an, so daß der Stoßstift den Verriegelungshebel wegdrückt und den Sperrhebel und damit das Schließblech freigibt. Da die Magnetkraft über einen großen Luftspalt den Anker bewegen muß, benötigt man einen relativ großen Betätigungsstrom.

### Darstellung der Erfindung

Der Erfindung liegt die Aufgabe zugrunde, das Magnetvolumen und den Leistungsbedarf solcher Türöffner durch Vermeidung von Hubarbeit entscheidend zu verringern. Insbesondere soll die Herstellung des Magneten vereinfacht und verbilligt werden.

Diese Aufgabe wird durch die Merkmale gemäß dem zweiten Teil des Patentanspruches 1 gelöst.

### Beschreibung der Zeichnungen

Ein Ausführungsbeispiel der Erfindung wird anhand von
- Fig. 1 - 5: der Zeichnung erläutert.
- Fig. 1: zeigt den Türöffner im Ruhezustand,
- Fig. 2: beim Öffnungsversuch ohne Freigabeimpuls,
- Fig. 3: im Öffnungszustand,
- Fig. 4: eine Ansicht von der Schmalseite her,
- Fig. 5: einen Querschnitt entlang der Linie AB in Fig. 1.

In Fig. 1 ist mit 1 ein quaderförmiges Gehäuse bezeichnet, das eine trogförmige Aussparung 1a aufweist. In einer weiteren flacheren Aussparung 1b ist ein Schließblech 2 schwenkbar gelagert. Der rechte Rand 2a ragt über den Rand des Gehäuses 1 hinaus und hält die nicht dargestellte Falle der Tür fest. Zur Lagerung des Schließbleches dienen zwei Zylinderstifte 3 und 4, die in Bohrungen des Gehäuses 1 eingesetzt sind. Das Schließblech 2 weist links oben einen Vorsprung auf, der als Antriebskeil 2b ausgebildet ist. Dieser Keil wirkt auf einen punktiert dargestellten Antriebsschieber 5 ein, der eine Keilfläche 5a aufweist. Auf dem nur teilweise sichtbaren Antriebsschieber 5 ist ein Steuerschieber 6 gelagert, der einen Sperrstift 6a aufweist. Beide Schieber sind in Längsrichtung beweglich und mit Langlöchern versehen, durch die eine Schraube 7 hindurchgreift. Zwischen dem Antriebsschieber 5 und dem Gehäuse 1 ist eine Schraubenfeder 8 angeordnet. Eine weitere Schraubenfeder 9 liegt zwischen einer Abkantung 5b des Antriebsschiebers 5 und dem Steuerschieber 6. Mit 10 ist ein Elektromagnet bezeichnet, der aus einem gehäusefesten Joch 10a, einer Spule 10b und einem Anker 10c besteht, der schwenkbar auf dem Steuerschieber 6 ruht.

Die Wirkungsweise des Türöffners ist folgende:
Wenn bei nicht erregtem Elektromagneten das Schließblech entgegen dem Uhrzeigersinn geschwenkt wird, verschiebt der Keil 2b den Keil 5a und damit den gesamten Antriebsschieber 5 in Richtung des Pfeiles 11. Dabei wird über die Abkantung 5b und die Feder 9 der Steuerschieber 6 mitgenommen, weil sich der Anker 10c vom Joch 10a lösen kann. Der Sperrstift 6a wandert unter den Antriebskeil 2b, bis eine Sperrfläche 2b1 auf diesem Stift aufsitzt und das Schließblech nach einem für den Steuervorgang erforderlichen Vorlauf blockiert.

Dieser Zustand ist in Fig. 2 dargestellt.

Wenn dagegen entsprechend Fig. 3 ein Öffnungsimpuls ansteht und der Anker 10b festgehalten wird, bleibt der Steuerschieber 6 mit dem Sperrstift 6a im Ruhezustand. Die Sperrfläche 2b1 läuft an dem Stift 6a vorbei und der Antriebsschieber 5 wird ganz nach oben verschoben. Das Schließblech 2 wird dabei so weit verschwenkt, daß seine Kante 2a nicht mehr übersteht und die Öffnung der Tür freigibt.
Sobald auf den Türöffner keine äußere Kraft mehr einwirkt, drückt die Feder 8 den Antriebsschieber 5 und das Schließblech 2 in die Ausgangslage zurück. Die Feder 9 hat eine sehr geringe Rückstellkraft. Sie muß lediglich in der Lage sein, den Steuerschieber 6 zu verstellen, wenn der Magnet 10 nicht erregt ist. Andererseits muß sie bei erregtem Magneten den gesamten Verstellweg des Antriebsschiebers 5 aufnehmen können. Die Federn 8 und 9 sind in nicht dargestellten Bohrungen der Teile 1 und 5 gelagert, so daß sich relativ lange Federn und Federwege ergeben.

In Fig. 4 sind mit 12 und 13 Langlöcher bezeichnet, in die durch seitliche Öffnungen bewegliche Muttern eingesetzt werden können. Der Türöffner wird mit 2 Schrauben an einem Türbeschlag befestigt und kann dann im eingebauten Zustand einjustiert werden.

Der Querschnitt in Fig. 5 zeigt die Trogform des Gehäuses 1, die U-form des Antriebsschieber 5 und die Form des in dem Antriebsschieber gelagerten Steuerschiebers 6. Man erkennt die Rückseite des Antriebskeiles 2b, dessen Keilfläche auf der geneigten Fläche 5a des Antriebsschiebers 5 aufliegt. Zwischen der Sperrfläche 2b1 und dem Sperrstift 6a verbleibt im dargestellten Ruhezustand ein Abstand von etwa 2 - 3 mm, so daß das Schließblech 2 und die Schieber 5, 6 einen gewissen Vorlauf ausführen können, um die Sperrwirkung nach Fig. 2 herbeizuführen.

### Gewerbliche Verwertbarkeit

Sehr vorteilhaft ist bei dem beschriebenen Türöffner, daß der Magnet 10 keinerlei Hubarbeit zu leisten hat. Das Joch 10a braucht lediglich den ihm optimal angebotenen Anker 10c festzuhalten. Hierzu reicht eine einzige kleine Spule und eine äußerst geringe Erregerleistung aus.
Der Magnet kann daher auch leicht aus Trockenbatterien mit einigen Volt Gleichspannung gespeist werden. Um dem Besucher die Bereitschaft zur Türöffnung anzuzeigen, ist es möglich, mit einer Leucht- oder Blinkdiode ein optisches Signal zu geben.

Batteriebetriebene Türöffner sind insbesondere bei innerbetriebslichen Zugangssystemen vorteilhaft, deren Öffnungsimpuls von einer Codierungseinheit ausgeht, die durch Magnetstreifenkarte oder Tastenfeld angesteuert wird. Die Auslöseimpulse und die Elektronik können dann aus einer einzigen Batterie gespeist werden, wodurch die Einbaukosten klein gehalten werden.

Grundsätzlich kann der elektrische Türöffner statt im Türrahmen auch im Türblatt untergebracht werden. Eine dazugehörende Falle müßte dann in der Zarge gelagert werden.

## Patentansprüche

1. Elektromagnetisch gesteuerter Türöffner für Zugangstüren mit einem hohlen, quaderförmigen Gehäuse (1), in dem ein Schließblech (2) schwenkbar gelagert ist, das einen Antriebskeil (2b) trägt, der auf einem Antriebsschieber (5) einwirkt,
dadurch gekennzeichnet, daß der Antriebsschieber (5) parallel zur Schwenkachse verstellbar ist, daß auf dem Antriebsschieber (5) ein Steuerschieber (6) zur Schwenkachse verschiebbar gelagert ist, daß Antriebsschieber (5) und Steuerschieber (6) über eine zusätzliche Feder (9) verbunden sind und daß der Steuerschieber (6) einen Sperrstift (6a) und einen Anker (10c) trägt, dem das gehäusefeste Joch (10a) eines Elektromagneten (10) gegenübersteht.

2. Elektromagnetisch gesteuerter Türöffner nach Anspruch 1, dadurch gekennzeichnet, daß eine Keilfläche (2b) des Schließbleches (2) auf einer Keilfläche (5a) des Antriebsschiebers (5) aufliegt und daß eine dem Keil benachbarte Sperrfläche (2b1) den auf dem Steuerschieber (6) angeordneten Sperrstift (6a) passiert, falls der Steuerschieber (6) durch den Elektromagneten (10) festgehalten ist.

3. Elektromagnetisch gesteuerter Türöffner nach Anspruch 2, dadurch gekennzeichnet, daß im Ruhezustand zwischen der Sperrfläche (2b1) des Schließbleches (2) und dem Sperrstift (6a) des Steuerschiebers (6) ein den Vorlauf ermöglichender Abstand besteht.

4. Elektromagnetisch gesteuerter Türöffner nach Anspruch 3, dadurch gekennzeichnet, daß der Abstand etwa 2 - 3 mm beträgt.

5. Elektromagnetisch gesteuerter Türöffner nach Anspruch 2, dadurch gekennzeichnet, daß der Antriebsschieber (5) im wesentlichen U-förmig gestaltet ist, daß der Steuerschieber (6) in der Aussparung des Antriebsschiebers (5) und der letztere in der Aussparung (1a) des Gehäuses (1) gelagert ist.

## Claims

1. An electromagnetically controlled door opener for access doors having a hollow, rectangular casing (1), in which a locking plate (2) is pivotally mounted, which supports a drive wedge (2b) which acts on a drive slider (5), **characterised in that** the drive slider (5) is displaceable parallel to the pivot axis, that a control slider (6) is mounted on the drive slider (5), that drive slider (5) and control slider (6) are connected by means of an additional spring (9) and that the control slider (6) supports a stop pin (6a) and an armature (10c), which is located opposite the yoke (10a) of an electromagnet (10), which is fixed to the casing.

2. An electromagnetically controlled door opener according to claim 1, **characterised in that** a wedge surface (2b) of the locking plate (2) bears on a wedge surface (5a) of the drive slider (5) and that a locking surface (2b1) adjacent the wedge passes the stop pin (6a) arranged on the control slider (6), if the control slider (6) is held fast by the electromagnet (10).

3. An electromagnetically controlled door opener according to claim 2, **characterised in that** in the condition of rest there is a spacing facilitating the forward stroke between the locking surface (2b1) of the locking plate (2) and the stop pin (6a) of the control slider (6).

4. An electromagnetically controlled door opener according to claim 3, **characterised in that** the spacing is approximately 2-3 mm.

5. An electromagnetically controlled door opener according to claim 2, **characterised in that** the drive slider (5) is constructed substantially in U-shape, that the control slider (6) is mounted in the recess of the drive slider (5) and the latter is mounted in the recess (1a) of the casing (1).

## Revendications

1. Gâche commandée électromagnétiquement pour portes d'accès, munie d'un boîtier parallélépipédique creux (1) dans lequel est logée de manière pivotante une nappe de pêne (2) équipée d'un coin de commande (2b) qui agit sur un coulisseau de commande (5), caractérisée en ce que le coulisseau de commande (5) peut être déplacé parallèlement à l'axe de pivotement, qu'un coulisseau de contrôle (6) pouvant être déplacé par rapport à l'axe de pivotement est logé sur le coulisseau de commande (5), que le coulisseau de commande (5) et le coulisseau de contrôle (6) sont reliés par l'intermédiaire d'un ressort supplémentaire (9) et que le coulisseau de contrôle (6) est équipé d'une broche à déclic (6a), ainsi que d'une armature (10c) à laquelle fait face la culasse (10a) fixée au boîtier d'un électro-aimant (10).

2. Gâche commandée électromagnétiquement selon la revendication 1, caractérisée en ce qu'une surface cunéiforme (2b) de la nappe de pêne (2) s'appuie sur une surface cunéiforme (5a) du coulisseau de commande 5 et en ce qu'une surface d'arrêt (2b1) voisine du coin dépasse la broche à déclic (6a) disposée sur le coulisseau de contrôle (6) au cas où ce dernier est maintenu par l'électro-aimant (10).

3. Gâche commandée électromagnétiquement selon la revendication 2, caractérisée en ce qu'à l'état de repos, il existe un écart entre la surface d'arrêt (2b1) de la nappe de pêne (2) et la broche à déclic (6a) du coulisseau de contrôle (6), ledit écart rendant possible la marche en avant.

4. Gâche commandée électromagnétiquement selon la revendication 3, caractérisée en ce que l'écart est d'environ 2 à 3 mm.

5. Gâche commandée électromagnétiquement selon la revendication 2, caractérisée en ce que le coulisseau de commande (5) se présente essentiellement sous forme de U, que le coulisseau de contrôle (6) est logé dans l'évidement du coulisseau de commande (5) et ce dernier dans l'évidement (1a) du boîtier (1).
